# EUROPÄISCHE PATENTSCHRIFT

(11) **EP 1 258 553 B1**
(45) Veröffentlichungstag und Bekanntmachung des Hinweises auf die Patenterteilung: **21.07.2004**
(21) Anmeldenummer: 01121397.2
(22) Anmeldetag: 06.09.2001
(51) Int. Cl.: D05C 17/00

(54) **Stickverfahren**
Embroidery process
Procédé de broderie

(30) Priorität: 15.05.2001 DE 10123540
(43) Veröffentlichungstag der Anmeldung: 20.11.2002
(73) Patentinhaber: MADEIRA Garnfabrik Rudolf Schmidt KG, 79108 Freiburg (DE)
(72) Erfinder: Pang Kim Kwang, Ricky, Singapur 512 0217 (SG)
(74) Vertreter: Prietsch, Reiner, Dipl.-Ing.

(56) Entgegenhaltungen:
- US-A- 1 171 154
- US-A- 5 537 939
- US-A- 5 609 119
- US-A- 5 758 588
- US-A- 5 794 555

## Beschreibung

Die Erfindung betrifft ein Verfahren zum maschinellen Besticken eines insbesondere textilen Materials mit einem Motiv. In der Regel handelt es sich bei dem zu bestickenden Material um ein Bekleidungsstück oder ein Accessoire. Das Material muß jedoch nicht notwendigerweise ein textiles Gewebe sondern kann auch Leder oder Kunststoff sein.

Bei dem allgemein bekannten Maschinenstickverfahren wird das zu bestickende Material in den Rahmen unter dem Stickkopf einer Stickmaschine, bei Mehrkopfmaschinen in den zu jedem Stickkopf gehörenden Rahmen, positionsrichtig eingespannt und das Motiv nach einem zuvor erstellten Stickprogramm in das Material gestickt.

Statt das zu bestickende Material, also z.B. ein Bekleidungsstück, in den Rahmen einzuspannen, kann in letzteren ein Unterlagsmaterial eingespannt werden, auf dem das zu bestickende Material provisorisch, zum Beispiel mittels Klebestreifen, fixiert wird. Das über die Stickstiche mit dem zu bestickenden Material verbundene Unterlagsmaterial kann, soweit es lose ist, anschließend abgeschnitten werden. Wenn als Unterlagsmaterial ein Futterstoff oder ein ähnliches Flächengebilde geringer Reißfestigkeit, für das die Bezeichnung "Easy Tear Interlining" bekannt ist, benutzt wird, kann dieses Unterlagsmaterial auch durch Abreißen vollständig von der Rück- oder Unterseite des bestickten Materials entfernt werden.

Unabhängig davon, nach welcher der vorstehend beschriebenen Alternativen das bekannte Verfahren durchgeführt wird, entsteht auf der Rück- oder Unterseite des Materials, bei einem Bekleidungsstück also auf der Seite, die auf der Haut der Trägerin oder des Trägers aufliegt, eine Art Abbild des ober- oder vorderseitigen Stickmotivs, verbunden mit einer vor allem bei stichintensiven Motiven brettartigen Verhärtung des Materials. Insbesondere bei sperrigen Stickgarnen und hier wiederum bei sogenannten Metallstickgarnen resultieren daraus ein beeinträchtigter Tragekomfort oder sogar Hautirritationen. Teilweise ist versucht worden, dem durch Aufnähen und/oder Aufkleben eines Stückes Stoff auf die Rückseite des Materials zu begegnen. Die Nähte sind jedoch auf der Vorderseite sichtbar und die Verwendung eines Klebers führt zu einer weiteren Verhärtung des Materials im Bereich der Stickerei. Zudem ist dieses Abdecken der Rückseite der Stickerei für den Hersteller äußerst abeitsaufwendig.

Aus den sinngemäß gleichen Gründen eignet sich das bekannte Maschinenstickverfahren auch nicht für reliefartig aus der Ebene des Materials hervortretenden Motive, denn einerseits verschluckt das Material je nach Beschaffenheit und Stärke einen Großteil der Stiche und andererseits wird das Material im Bereich des Motivs wegen der bei Reliefstickerei besonders hohen Anzahl an Stichen noch steifer und brettartiger. Weil in Reliefstickerei ausgeführte Motive jedoch sehr attraktiv sind, hat man sich bisher damit beholfen, das Motiv zunächst als sogenannte Luftstickerei zu erzeugen (vgl. die diesseitige DE 196 32 092 C2), die dann gewöhlich von Hand mit der notwendigen Mindestanzahl von Heftstichen auf dem Material bzw. Bekleidungsstück befestigt wird. Dadurch werden zwar die oben genannten Nachteile vermieden, jedoch ist der Umweg über eine Luftstickerei sehr zeit- und materialaufwendig und scheidet deshalb in vielen Fällen schon aus Kostengründen völlig aus.

Der Erfindung liegt die Aufgabe zugrunde, ein Verfahren zum maschinellen Besticken eines insbesondere textilen Materials zu schaffen, das zeit- und damit kostensparend ist und sich damit insbesondere für die gewerbliche Serienfertigung eignet, ohne daß das Material im Bereich des gestickten Motivs die oben genannten nachteiligen Eigenschaften hat.

Diese Aufgabe ist erfindungsgemäß dadurch gelöst, daß das Verfahren in folgenden Schritten durchgeführt wird:
a) Ein Hilfsträgermaterial wird in einen Hilfsrahmen eingespannt;
b) der Hilfsrahmen wird innerhalb des Rahmens einer Stickmaschine fixiert;
c) das Motiv wird maschinell auf das Hilfsträgermaterial gestickt;
d) der Hilfsrahmen mit dem eingespannten und bestickten Hilfsträgermaterial wird aus dem Rahmen entfernt;
e) das mit dem gestickten Motiv zu versehnde Material wird innerhalb des Rahmens befestigt;
f) der Hilfsrahmen wird mit dem eingespannten und bestickten Hilfsträgermaterial, über dem Material liegend, wieder in dem Rahmen fixiert;
g) das Motiv wird mittels Stick- oder Nähstichen der Stickmaschine auf das Material geheftet;
h) der Hilfsrahmen wird entnommen;
i) das Material wird aus dem Rahmen entfernt;
j) das Hilfsträgermaterial wird entfernt. Die Schritte h) bis j) müssen nicht in der angegebenen sondern können auch in anderer Reihenfolge ausgeführt werden.

Als Ergebnis dieses Verfahrens ist das gestickte Motiv an der dafür vorgesehenen Stelle des Material, z.B. des Bekleidungsstücks, mit nur vergleichsweise wenigen Heftstichen dauerhaft befestigt. Infolge dieser Reduzierung der Stichzahl auf der Unter- oder Rückseite des Materials verbessert sich dessen Tragekomfort entscheidend. Zudem kann für die Stick- oder Nähstiche ein hautfreundliches Garn verwendet werden. Auch ein sehr stichintensives Motiv führt nicht zu einer Versteifung des Materials im bestickten Bereich. Für das Motiv selbst können ohne weiteres sperrige oder kratzige Garne, einschließlich Metallgarnen, verwendet werden, weil das Material wie bei einer sogenannten Luftstickerei nicht mit den das Motiv bildenden Stickgarnen durchstochen wird. Reliefartig ausgeführte Motive mit ihrer besonders hohen Stichzahl erhalten zudem ein besonders plastisch-dreidimensionales Aussehen, uzw. auch dann, wenn das Material ein vergleichsweise weicher und dicker Stoff ist, weil die Stiche nicht von dem Stoff verschluckt werden können. Auch läßt sich ein der sogenannten Kordelgarnstickerei sehr nahekommender Eindruck erzielen, ohne daß hierfür Sonderstickmaschinen oder Sonderzubehör und teuere Kordelstickgarne notwendig sind.

Das vorgeschlagene Verfahren kann auf Einkopfstickmaschinen durchgeführt werden. Beträchtliche Kostenvorteile durch Einsparung von Personalarbeitszeit und verkürzte Maschinenstillstandszeiten ergeben sich jedoch vor allem dann, wenn auf Bekleidungsstücke besonders aufwendige Motive, die bisher nach dem sogenannten Luftstickverfahren produziert werden, mittels Mehrkopfmaschinen appliziert werden. Entscheidend ist dafür die Verwendung des Hilfsrahmens, der sicherstellt, daß das im Schritt c) auf das Hilfsträgermaterial gestickte Motiv nach dem Einlegen des zu bestickenden Materials im Schritt e) in exakt der gleichen Position, in der das Motiv gestickt wurde, im Schritt f) wieder unter dem betreffenden Stickkopf liegt, so daß sichergestellt ist, daß die vorprogrammierten Stick- oder Nähstiche, mit denen das Motiv im Schritt e) auf das Material geheftet wird, an den vorgegebenen Stellen, z.B. längs des Randes des Motives, sitzen.

Das zu bestickende Material kann im Schritt e) in beliebiger Weise innerhalb des Rahmens befestigt werden. Vorzugsweise wird hierzu vor dem Schritt b) ein Unterlagsmaterial in den Rahmen eingespannt (Anspruch 2). Auf dem Unterlagsmaterial kann dann das zu bestickende Material provisorisch, beispielsweise durch Klebestreifen, befestigt werden.

Wenn das Unterlagsmaterial nicht unter dem mit dem Motiv versehenen Material auf dessen Rück- oder Unterseite verbleiben oder rund um den bestickten Bereich weggeschnitten werden soll, empfiehlt es sich, als Unterlagsmaterial ein leichter als das Garn für die zur Heftung dienenden Stiche reißendes Flächengebilde zu verweden (Anspruch 3). Hierfür kommen insbesondere sogenannte Easy Tear Interlinings in Betracht. Das Unterlagsmaterial wird dann nach Fertigstellung des Artikels einfach abgerissen.

Das Abreißen des Unterlagsmaterials erübrigt sich, wenn das Unterlagsmaterial am Ort des zu stickenden Motives mit einer mindestens dessen Größe entsprechenden Aussparung versehen wird (Anspruch 4).

Als Hilfsträgermaterial wird am besten ein mit physikalischen Mitteln entfernbares Material, gegebenenfalls mehrlagig, verwendet (Anspruch 5). Geeignete Materialien sind an sich bekannt.

Beispielsweise kann als Hilfsträgermaterial eine insbesondere warmschmelzende oder in Wasser auflösbare Folie verwendet werden (Anspruch 6).

Alternativ kann als Hilfsträgermaterial wasserlösliches Papier, wie Reispapier oder auch Pappe verwendet werden (Anspruch 7).

Das Verfahren nach der Erfindung wird nachfolgend anhand der schematischen Zeichnung beispielhaft erläutert.
- Figur 1: zeigt den Rahmen 1 einer Stickmaschine, in den ein Unterlagsmaterial 2 eingespannt ist.
- Figur 2: zeigt den gleichen Rahmen 1 mit dem Unterlagsmaterial 2, auf das nun eine Mustervorlage 3 mit dem zu stickenden Motiv 4, beispielsweise dem dargestellten Stern, aufgelegt und nach Ausrichtung unter dem Stickkopf (vgl. Fig. 4) einer Stickmaschine provisorisch fixiert ist.
- Figur 3: zeigt den gleichen Rahmen 1 mit dem Unterlagsmaterial 2, das nun am Ort der Mustervorlage 3 mit einem hier etwa quadratischen Ausschnitt 5 versehen ist.
- Figur 4: zeigt den Rahmen 1 mit dem Unterlagsmaterial 2 und der Aussparung 5 unter dem Stickkopf 6 einer Stickmaschine, in der der Rahmen 1 mittels einer Arretierung 7 festgelegt ist.
- Figur 5: zeigt einen Hilfsrahmen 8, der in dem Rahmen 1 mittels einer weiteren Arretierung 9 fixiert ist und in den ein Hilfsträgermaterial 10, hier in Form einer transparenten Folie, eingespannt ist.
- Figur 6: zeigt die gleiche Situation, jedoch ist nun in das Hilfsträgermaterial 10 das Motiv 4 gestickt. ist. Der Hilfsrahmen 8 wird nun aus dem Rahmen 1 entnommen, wobei das Hilfsträgermaterial 10 einschließlich des bereits gestickten Motives 4 im Hilfsrahmen 8 eingespannt bleibt.
- Figur 7: zeigt, daß das mit dem Motiv zu versehende Material 11 auf das Unterlagsmaterial 2 so aufgelegt und provisorisch, z.B. mittels Klebestreifen, befestigt wird, daß der mit dem Motiv zu versehende Bereich sich an der richtigen Stelle unter dem Stickkopf 6 befindet.
- Figur 8: zeigt, daß der Hilfsrahmen 8 wieder in dem Rahmen 1 fixiert ist, uzw. in der gleichen Position wie in Figur 5, lediglich mit dem Unterschied, daß sich zwischen dem Unterlagsmaterial 2 und dem Hilfsträgermaterial 10 mit dem gestickten Motiv 4 nun das Material 11 befindet, so daß der Stickkopf 6 nun die zuvor programmierten Stick- oder Nähstiche ausführen kann, mit denen das Motiv 4 einschließlich des Hilfsträgermaterials auf das Material 11 geheftet wird.
- Figur 9: zeigt den Hilfsrahmen 8 und das mit ihm über die Stick- oder Nähstiche und das Hilfsträgermaterial 10 verbundene Fertigerzeugnis, das aus dem Rahmen 1 der Stickmaschine entnommen wird.
- Figur 10: zeigt die aus dem Hilfsrahmen 8 ausgespannte Einheit Hilfsträgermaterial/Fertigerzeugnis.
- Figur 11: zeigt das Fertigerzeugnis nach dem Entfernen des Hilfsträgermaterials, hier einer warmschmelzenden transparenten Folie, mittels eines Bügeleisens 12, an dessen Sohle die schmelzende Folie haften bleibt.

Die anhand der Figuren beschriebene Schrittfolge ist nur beispielhaft. Insbesondere ist es für das Arbeitsergebnis unerheblich, ob das Fertigerzeugnis zusammen mit dem Hilfsrahmen aus der Maschine entnommen oder zunächst nur das Hilfsträgermaterial aus dem Hilfsrahmen ausgespannt, dann dieser und erst aanschließend das Fertigerzeugnis aus der Stickmaschine entnommen wird.

## Patentansprüche

1. Verfahren zum maschinellenBesticken eines z.B. textilen Materials (11) mit einem Motiv (4), durch folgende Schritte **gekennzeichnet**:
a) Ein Hilfsträgermaterial (10) wird in einen Hilfsrahmen (8) eingespannt;
b) der Hilfsrahmen wird innerhalb des Rahmens (1) einer Stickmaschine fixiert;
c) das Motiv (4) wird maschinell auf das Hilfsträgermaterial (10) gestickt;
d) der Hilfsrahmen (8) mit dem eingespannten und bestickten Hilfsträgermaterial (10) wird aus dem Rahmen (1) entfernt;
e) das mit dem gestickten Motiv zu versehende Material (11) wird innerhalb des Rahmens (1) befestigt;
f) der Hilfsrahmen (8), wird mit dem eingespannten und bestickten Hilfsträgermaterial (11), über dem Material liegend, wieder in dem Rahmen (1) fixiert;
g) das Motiv (4) wird mittels Stick- oder Nähstichen der Stickmaschine auf das Material geheftet;
h) der Hilfsrahmen (8) wird entnommen;
i) das Material wird aus dem Rahmen (1) entfernt;
j) das Hilfsträgermaterial (10) wird entfernt.

2. Verfahren nach Anspruch 1, **dadurch gekennzeichnet, daß** vor dem Schritt b) ein Unterlagsmaterial (2) in den Rahmen eingespannt wird.

3. Verfahren nach Anspruch 2, **dadurch gekennzeichnet, daß** als Unterlagsmaterial (2) ein leichter als das Garn für die zur Heftung dienenden Stiche reißendes Flächengebilde verwendet wird.

4. Verfahren nach Anspruch 2, **dadurch gekennzeichnet, daß** das Unterlagsmaterial (2) am Ort des zu stickenden Motivs mit einer mindestens dessen Größe entsprechenden Aussparung versehen wird.

5. Verfahren nach einem der Ansprüche 1 bis 4, **dadurch gekennzeichnet, daß** als Hilfsträgermaterial (10) ein mit physikalischen Mitteln entfernbares Material, gegebenenfalls mehrlagig verwendet wird.

6. Verfahren nach Anspruch 5, **dadurch gekennzeichnet, daß** als Hilfsträgermaterial (10) eine insbesondere warmschmelzende oder in Wasser auflösbare Folie verwendet wird.

7. Verfahren nach Anspruch 5, **dadurch gekennzeichnet, daß** als Hilfsträgermaterial (10) wasserlösliches Papier verwendet wird.

## Claims

1. A method of embroidering a for example textile material (11) with a motif (4) by machine, **characterised by** the following steps:
a) an auxiliary backing material (10) is clamped in an auxiliary frame (8);
b) the auxiliary frame is fixed within the frame (1) of an embroidery machine;
c) the motif (4) is embroidered by machine on the auxiliary backing material (10);
d) the auxiliary frame (8) with the clamped and embroidered auxiliary backing material (10) is removed from the frame (1);
e) the material (11) to be provided with the embroidered motif is fixed within the frame (1);
f) the auxiliary frame (8) is fixed in the frame (1) again with the clamped and embroidered auxiliary backing material (11) lying over the material;
g) the motif (4) is tacked on to the material by means of embroidery or sewing stitches of the embroidery machine;
h) the auxiliary frame (8) is removed;
i) the material is removed from the frame (1); and
j) the auxiliary backing material (10) is removed.

2. A method according to claim 1 **characterised in that** prior to step b) an underlay material (2) is clamped into the frame.

3. A method according to claim 2 **characterised in that** the underlay material (2) used is a fabric which tears more easily than the yam for the stitches serving for tacking.

4. A method according to claim 2 **characterised in that** at the location of the motif to be embroidered the underlay material (2) is provided with a cutout corresponding at least to the size thereof.

5. A method according to one of claims 1 to 4 **characterised in that** a material removable with physical means, optionally of a multi-layer nature, is used as the auxiliary backing material (10).

6. A method according to claim 5 **characterised in that** a film which in particular is a hot-melting film or which is water-soluble is used as the auxiliary backing material (10).

7. A method according to claim 5 **characterised in that** water-soluble paper is used as the auxiliary backing material (10).

## Revendications

1. Procédé de broderie mécanique, par exemple d'un matériau textile (11), avec un motif (4), **caractérisé par** les étapes suivantes :
a) un matériau support auxiliaire (10) est tendu dans un châssis auxiliaire (8) ;
b) le châssis auxiliaire est fixé à l'intérieur du châssis (1) d'une machine à broder ;
c) le motif (4) est brodé mécaniquement sur le matériau support auxiliaire (10) ;
d) le châssis auxiliaire (8) avec le matériau support auxiliaire (10) tendu et brodé est enlevé du châssis (1) ;
e) le matériau (11) devant être doté du motif brodé est fixé à l'intérieur du châssis (1) ;
f) le châssis auxiliaire (8) avec le matériau support auxiliaire (11) tendu et brodé est fixé à nouveau dans le châssis (1) ;
g) Le motif (4) est faufilé sur le matériau au moyen de points de broderie ou de couture de la machine à broder ;
h) Le châssis auxiliaire (8) est enlevé ;
i) le matériau est enlevé du châssis (1) ;
j) Le matériau support auxiliaire (10) est enlevé.

2. Procédé selon la revendication 1, **caractérisé en ce que**, avant l'étape b), un matériau de sous-couche (2) est tendu dans le châssis.

3. Procédé selon la revendication 2, **caractérisé en ce que** l'on utilise comme matériau de sous-couche (2) un complexe plan déchirable plus léger que le fil pour les points servant au faufilage.

4. Procédé selon la revendication 2, **caractérisé en ce que**, à l'endroit du motif à broder, le matériau de sous-couche (2) est doté d'un évidement d'une taille correspondant au moins à celle dudit motif.

5. Procédé selon l'une des revendications 1 à 4, **caractérisé en ce que** l'on utilise comme matériau support auxiliaire (10) un matériau, le cas échéant en plusieurs couches, qui peut être enlevé par des moyens physiques.

6. Procédé selon la revendication 5, **caractérisé en ce que** l'on utilise comme matériau support auxiliaire (10) un film, notamment pouvant être fondu à chaud ou se dissolvant dans l'eau.

7. Procédé selon la revendication 5, **caractérisé en ce que** l'on utilise comme matériau support auxiliaire (10) du papier soluble dans l'eau.
